# EUROPÄISCHE PATENTSCHRIFT

(11) **EP 1 285 213 B1**
(45) Veröffentlichungstag und Bekanntmachung des Hinweises auf die Patenterteilung: **06.04.2005**
(21) Anmeldenummer: 01935996.7
(22) Anmeldetag: 26.04.2001
(51) Int. Cl.: F28F 21/02, F28F 1/22

(54) **MIKROSTRUKTUR-WÄRMETAUSCHER UND VERFAHREN ZU DESSEN HERSTELLUNG**
MICROSTRUCTURED HEAT EXCHANGER AND METHOD FOR PRODUCING THE SAME
ECHANGEUR DE CHALEUR A MICROSTRUCTURE ET SON PROCEDE DE REALISATION

(30) Priorität: 11.05.2000 DE 10022972
(43) Veröffentlichungstag der Anmeldung: 26.02.2003
(73) Patentinhaber: ROBERT BOSCH GMBH, 70442 Stuttgart (DE)
(72) Erfinder: BREUER, Norbert, 71254 Ditzingen (DE); SATZGER, Peter, 70839 Gerlingen (DE)
(86) Internationale Anmeldenummer: PCT/DE2001/001571
(87) Internationale Veröffentlichungsnummer: WO 2001/086221

(56) Entgegenhaltungen:
- EP-A- 0 572 187
- EP-A- 0 715 352
- WO-A-97/15801
- DE-A- 19 910 985
- DE-C- 966 473
- FR-A- 2 373 498
- US-A- 5 079 619

## Beschreibung

Die Erfindung betrifft einen Mikrostruktur-Wärmetauscher und ein Verfahren zur Herstellung eines derartigen Mikrostruktur-Wärmetauschers nach der Gattung der unabhängigen Ansprüche.

### Stand der Technik

Die Kühlung elektronischer Bauteile erfolgt bisher überwiegend durch Festkörperwärmeleitung über das Gehäuse oder externe Kühlkörper. Die abführbare Leistung ist dabei durch die Wärmeleitfähigkeit, die Wandstärken und die spezifische Oberfläche der eingesetzten Bauteile begrenzt. Sofern man fluidgekühlte Wärmetauscher einsetzt, tritt weiter bei der Kühlung elektronischer Bauteile das Problem der thermischen Ankopplung des Wärmetauschers an dieses Bauteil auf. Zudem sind fluidgekühlte Wärmetauscher bisher deutlich teurer als Wärmetauscher auf Basis herkömmlicher Konzepte.

Ein erster Ansatz zur Realisierung von Mikrostruktur-Wärmetauschern mit definierter Fluidführung durch die Kapillarinnenräume von metallischen Hohlfaserstrukturen ist in der Anmeldung DE 199 10 985.0 vorgeschlagen worden.

Aus der FR 23 73 498 A1 ist ein Kühlelement bekannt, bei dem eine oder mehrere Kühlschlangen in eine Kohlenstoffderivatumgebung, wie beispielsweise Graphit, eingebettet sind. Bei der Herstellung dieses Kühlelementes werden die metallischen Kühlschlangen in eine pastöse Kohlenstoffmasse eingebettet, die anschließend durch starke Erhitzung verfestigt wird, so dass die Kühlschlangen von einer Graphitmatrix umschlossen ist.

Aus der EP 0 572 187 A2 ist bekannt, einen Wärmetauscher dadurch zu erzeugen, dass eine Reihe von Rohren, die ein Kühlmedium transportieren sollen, zwischen zwei Plastikelementen derart eingeschlossen werden, dass die Plastikelemente die Rohre umschließen und im wesentlichen die äußere Form der Rohre annehmen. Zwischen den einzelnen Rohren werden die Plastikelemente miteinander verbunden, so dass sich eine zusammenhängende Struktur ergibt, die der Fixierung der einzelnen Rohre dient. Um die Plastikelemente an die Form der Rohre anzupassen, werden bei einem in der EP 0 572 187 A2 offenbarten Herstellungsverfahren für einen solchen Wärmetauscher sowohl die Rohre, als auch die Plastikelemente erhitzt, so dass das weiche Plastikmaterial um die Rohrstruktur herumfließt bzw. auf die Rohrstruktur aufgeschrumpft wird.

Aufgabe der vorliegenden Erfindung ist die Herstellung eines Mikrostruktur-Wärmetauschers, der einerseits eine gute thermische Ankopplung an das zu kühlende Bauteil ermöglicht, und andererseits günstig zu produzieren ist, sowie die Bereitstellung eines dazu geeigneten, einfachen Herstellungsverfahrens.

### Vorteile der Erfindung

Der erfindungsgemäße Mikrostruktur-Wärmetauscher und das erfindungsgemäße Verfahren hat gegenüber dem Stand der Technik den Vorteil, dass es damit in einfacher Weise möglich ist, eine große Anzahl kleiner Röhrchen bzw. Hohlfasern innerhalb einer Hohlfaserstruktur parallel zu schalten, und damit auf Grund der entstehenden großen Wärmetauscherfläche eine hohe Wärmeleistung zu übertragen bzw. abzuführen. Weiter ist vorteilhaft, dass durch die Verwendung von Graphit als Matrixkörper eine besonders gute thermische Ankoppelung bzw. Wärmeleitfähigkeit des erfindungsgemäßen Mikrostruktur-Wärmetauschers gegeben ist. Darüber hinaus ist die eingesetzte Hohlfaserstruktur in einer Vielzahl von Varianten oder Strukturen herstellbar, und daher im Einzelfall in einfacher Weise an die jeweils gestellte Aufgabe anpassbar.

Das erfindungsgemäße Herstellungsverfahren zeichnet sich Einfachheit und Vielseitigkeit hinsichtlich der damit herstellbaren Mikrostruktur-Wärmetauscher aus. Weiter ist es sowohl für Graphit als auch andere elastische bzw. durch Pressen plastisch formbare Werkstoffe geeignet, die gleichzeitig eine gute Wärmeleitfähigkeit aufweisen.

Vorteilhafte Weiterbildungen der Erfindung ergeben sich aus der in den Unteransprüchen genannten Maßnahmen.

So ist besonders vorteilhaft, wenn die eingesetzte Hohlfaserstruktur eine insbesondere regelmäßige Anordnung von metallischen Röhren ist, die gasdurchlässig oder flüssigkeitsdurchlässig mit einer gemeinsamen Zufuhrleitung und einer gemeinsamen Abfuhrleitung in Verbindung stehen.

Als Matrixkörper eignet sich besonders vorteilhaft ein Graphitkörper aus miteinander verpressten, vorzugsweise zuvor aus expandiertem Graphit hergestellten Graphitfolien, in die die insbesondere metallische Hohlfaserstruktur beim Verpressen eingebettet worden ist. Dabei können vorteilhaft sowohl unstrukturierte, d. h. ebene Graphitfolien eingesetzt werden, als auch Graphitfolien, die vor dem Verpressen mit einer der Anordnung der Röhren der Hohlfaserstruktur entsprechenden Negativstrukturierung versehen worden sind.

Hinsichtlich der thermischen Ankopplung eines zu kühlenden Bauteils an den Matrixkörper ist es weiter vorteilhaft, wenn dieser in Form einer Platte flächig ausgebildet ist, und durch Anpressen an das Kühlbauteil wärmeleitend mit diesem verbunden wird. Dieses Verpressen ist auf Grund der Elastizität bzw. plastischen Formbarkeit des eingesetzten Graphitkörpers besonders einfach, und es werden zudem mögliche Unebenheiten am Kühlbauteil ausgeglichen, was zusätzlich zu einer verbesserten thermischen Ankopplung führt. Alternativ oder zusätzlich kann zur Verbesserung der thermischen Ankopplung bzw. zur Verbesserung der Wärmeleitung zwischen dem Graphitkörper und dem zu kühlenden Bauteil auch eine thermische Leitpaste, beispielsweise in Form einer auf den flächigen Graphitkörper aufgebrachten Leitschicht, eingesetzt werden.

### Zeichnungen

Die Erfindung wird anhand der Zeichnungen und der nachfolgenden Beschreibung näher erläutert. Es zeigt Figur 1 eine metallische Hohlfaserstruktur, Figur 2a das Verpressen dieser Hohlfaserstruktur mit zwei Graphitfolien, Figur 2b den nach dem Verpressen gemäß Figur 2a erhaltenen Matrixkörper mit integrierter Hohlfaserstruktur und Figur 3 einen Mikrostruktur-Wärmetauscher in Form einer Platte mit aufgebrachter Kühlplatte.

### Ausführungsbeispiele

Die Erfindung geht zunächst aus von einer metallischen Hohlfaserstruktur 10 wie sie in der Anmeldung DE 199 10 985.0 in ähnlicher Form beschrieben worden ist. Insofern soll auf Details zum Herstellungsprozess verzichtet werden.

Die Figur 1 zeigt zunächst eine Hohlfaserstruktur 10 die gemäß der Anmeldung DE 199 10 985.0 hergestellt worden ist. Diese weist eine Vielzahl von parallel zueinander angeordneten metallischen Röhren 13 auf, die gasdurchgängig oder flüssigkeitsdurchgängig mit einer gemeinsamen Zufuhrleitung 12 und einer gemeinsamen Abfuhrleitung 11 in Verbindung stehen. Die Röhren 13 und die Zufuhrleitung 12 bzw. die Abfuhrleitung 11 bestehen beispielsweise aus Nickel. Die Wandstärke der Röhren 13 der Hohlfaserstruktur 10 gemäß Figur 1 liegt zwischen 100 nm und 50 µm, insbesondere 500 nm bis 5 µm. Der mittlere Abstand der Röhren 13 der Hohlfaserstruktur 10 gemäß Figur 1 liegt üblicherweise zwischen 5 µm und 10 mm, insbesondere zwischen 20 µm und 200 µm.

Um aus der Mikrostruktur gemäß Figur 1 nun einen Mikrostruktur-Wärmetauscher 5 herzustellen, werden zunächst zwei Graphitfolien 14 aus zuvor expandiertem Graphit vorbereitet, zwischen denen die Hohlfaserstruktur 10 angeordnet wird. Dies wird mit Hilfe der Figur 2a erläutert.

Unter expandiertem Graphit wird dabei flockenartiger Graphit verstanden, der eine typische Schüttdichte von ca. 2 g/l bis 200 g/l aufweist, und der beispielsweise aus mit Säure getränkten Graphitplättchen, sogenanntem Graphitsalz, gebildet wurde, die bei hohen Temperaturen von beispielsweise 1200°C schockartig expandiert worden sind.

Die Hohlfaserstruktur 10 wird weiter bevorzugt derart zwischen den Graphitfolien 14 platziert, dass die Röhren 13 zwischen den Folien 14 liegen, während die Abfuhrleitung 11 und die Zufuhrleitung 12 nicht von den Graphitfolien 14 bedeckt wird.

Im Einzelnen ist gemäß Figur 2a vorgesehen, die Hohlfaserstruktur 10 zunächst zwischen zwei leicht gepressten Graphitfolien 14 aus expandiertem Graphit anzuordnen, und anschließend diese beiden Graphitfolien 14 gemeinsam mit der Hohlfaserstruktur 10 zu verpressen. Bei diesem Verpressen ist auf Grund der Elastizität und der plastischen Formbarkeit der Graphitfolien 14 kein zusätzlicher Binder erforderlich. Zudem gewährleistet die Elastizität der eingesetzten Graphitfolien 14 eine besonders gute thermische Ankoppelung der Röhren 13 an die Graphitfolien 14, so dass sich eine sehr effektive Wärmezufuhr bzw. Wärmeabfuhr aus dem nach dem Verpressen der Graphitfolien 14 mit der Hohlfaserstruktur 10 entstandenen Matrixkörper 15 ergibt. Der nach dem Verpressen entstandene Matrixkörper 15 in Form einer Platte ist dabei in Figur 2b dargestellt.

Alternativ zu dem Verpressen von zwei ebenen Graphitfolien 14 gemäß Figur 2a kann ebenso mindestens einer dieser beiden Graphitfolien vor dem Verpressen mit einer der Anordnung der Röhren 13 der Hohlfaserstruktur 10 entsprechenden Negativstrukturierung versehen werden. Auf diese Weise ist das Verpressen mit geringerer Presskraft möglich, und es verringert sich die Gefahr von durch das Verpressen an der Hohlfaserstruktur 10 entstehenden Schäden. Die Negativstrukturierung mindestens einer der Graphitfolien 14 kann beispielsweise durch ein entsprechendes Prägen mit einer der Hohlfaserstruktur 10 entsprechenden Druckstruktur bzw. einem entsprechenden Stempel erfolgen.

Es ist offensichtlich, dass sich das vorgestellte Herstellungsverfahren für weitgehend beliebige Hohlfaserstrukturen 10 und neben Graphit auch für andere Matrixkörper bzw. Folien als Matrixteilkörper vor dem Verpressen eignet; die sowohl elastisch sind bzw. plastisch formbar sind, als auch eine für Wärmetauscher ausreichend gute Wärmeleitfähigkeit aufweisen.

Insofern ist der erfindungsgemäße Mikrostruktur-Wärmetauscher 5 gemäß dem erläuterten Ausführungsbeispiel auch nicht auf eine Fluidführung bzw. Gasführung gemäß Figur 1 eingeschränkt.

Die Figur 3 erläutert wie mit dem hergestellten Matrixkörper 15 eine Kühlung eines Kühlbauteiles in Form einer Kühlplatte 17 erfolgt. Dazu wird die Kühlplatte 17 durch einen geeigneten Anpressdruck mit dem Matrixkörper 15 verpresst, wobei die Kühlplatte 17 thermisch an den Matrixkörper 15 angekoppelt wird. Die gute thermische Ankopplung ergibt sich dabei wieder durch die Elastizität und Wärmeleitfähigkeit des eingesetzten Graphites. An Stelle der Kühlplatte 17 kann im Übrigen auch ein elektronisches Leistungsbauteil wie beispielsweise ein Transistor oder ein integrierter Schaltkreis vorgesehen sein, dessen elektrische Anschlüsse sich dann vorzugsweise auf der dem Matrixkörper 15 abgewandten Oberfläche befinden. Weiter kann gemäß Figur 3 zur Verbesserung der thermischen Ankopplung zwischen Matrixkörper 15 und Kühlplatte 17 auch vorgesehen sein, dass auf dem Matrixkörper 15 eine Schicht aus einer thermischen Leitpaste 16 aufgebracht wird. Die Verwendung derartiger Leitpasten ist jedoch in vielen Fällen nicht erwünscht, da sie einerseits eine kleinere thermische Leitfähigkeit als Graphit aufweisen, und andererseits vielfach viskos sind, so dass sie in Langzeitstabilitätstests gelegentlich zum Verfließen neigen.

Zur Wärmezufuhr bzw. zur Wärmeabfuhr aus dem Mikrostruktur-Wärmetauscher 5 eignen sich eine Vielzahl von Konzepten. So kann eine Kühlung beispielsweise durch Einsatz von Fluiden oder Gasen wie Luft, Wasser oder einem Kältemittel erfolgen. Dabei wird das Fluid beispielsweise durch eine mit der Zufuhrleitung 12 in Verbindung stehenden Pumpe oder das Gas beispielsweise durch ein mit der Zufuhrleitung 12 in Verbindung stehendes Gebläse durch den Mikrostruktur-Wärmetauscher 5 geführt.

Weiter ist es ebenso möglich, innerhalb des Mikrostruktur-Wärmetauschers 5; d. h. innerhalb der in dem Matrixkörper 15 eingebetteten Hohlfaserstruktur 10, eine Verdampfung einer Flüssigkeit vorzunehmen, so dass beispielsweise eine Kühlung in dem Mikrostruktur-Wärmetauscher 5 nach dem Prinzip des Wärmerohres erfolgt.

In diesem Fall erübrigt sich der Einsatz einer Pumpe, da die Umwälzung des Kühlmittels rein durch Schwerkraft oder beispielsweise durch Kapillarkräfte in einer dochtartigen Struktur erfolgen kann, die beispielsweise in die Zufuhrleitung 12 integriert ist.

Gleichfalls bietet sich an, auch den Rücktransport eines entstehenden Kondensates durch ein bereits in die Mikrostruktur-Wärmetauscher 5 integriertes Wärmerohr zu realisieren.

## Patentansprüche

1. Mikrostruktur-Wärmetauscher mit mindestens einer von einer Flüssigkeit oder einem Gas durchströmten Hohlfaserstruktur (10) und mindestens einem die Hohlfaserstruktur (10) zumindest bereichsweise umgebenden Matrixkörper (15), wobei der Matrixkörper (15) ein Graphitkörper ist, **dadurch gekennzeichnet, dass** der Matrixkörper (15) ein Graphitkörper aus verpresstem Graphit ist.

2. Mikrostruktur-Wärmetauscher nach Anspruch 1, **dadurch gekennzeichnet, dass** der Matrixkörper ein Graphitkörper aus miteinander verpressten Graphitfolien (14) aus expandiertem Graphit ist.

3. Mikrostruktur-Wärmetauscher nach Anspruch 2, **dadurch gekennzeichnet, dass** die miteinander verpressten Graphitfolien (14) elastisch und/oder plastisch formbar sind und eine Dicke zwischen 250 µm und 3 mm aufweisen.

4. Mikrostruktur-Wärmetauscher nach Anspruch 1 oder 2, **dadurch gekennzeichnet, dass** der Matrixkörper (15) flächig ausgebildet ist und eine Dicke zwischen 500 µm und 5 mm aufweist.

5. Mikrostruktur-Wärmetauscher nach Anspruch 1, **dadurch gekennzeichnet, dass** die Hohlfaserstruktur (10) eine metallische Hohlfaserstruktur ist.

6. Mikrostruktur-Wärmetauscher nach Anspruch 5, **dadurch gekennzeichnet, dass** die Hohlfaserstruktur (10) eine Anordnung von Röhren (13) ist, die gasdurchgängig oder flüssigkeitsdurchgängig mit mindestens einer Zufuhrleitung (12) und mindestens einer Abfuhrleitung (11) in Verbindung stehen.

7. Mikrostruktur-Wärmetauscher nach Anspruch 6, **dadurch gekennzeichnet, dass** die Röhren (13) regelmäßig angeordnet sind.

8. Mikrostruktur-Wärmetauscher nach Anspruch 6 oder 7, **dadurch gekennzeichnet, dass** die Wandstärke der Röhren (13) der Hohlfaserstruktur (10) zwischen 100 nm und 50 µm, insbesondere zwischen 500 nm und 5 µm, liegt.

9. Mikrostruktur-Wärmetauscher nach Anspruch 6, 7 oder 8, **dadurch gekennzeichnet, dass** der mittlere Abstand der Röhren (13) der Hohlfaserstruktur (10) zwischen 5 µm und 10 mm, insbesondere zwischen 20 µm und 200 µm, liegt.

10. Kühlvorrichtung mit einem Mikrostruktur-Wärmetauscher (5) nach einem der vorangehenden Ansprüche, wobei der Matrixkörper (15) wärmeleitend mit einem Kühlbauteil in Kontakt steht.

11. Kühlvorrichtung nach Anspruch 10, **dadurch gekennzeichnet, dass** das Kühlbauteil eine Kühlplatte (17) oder ein elektronisches Leistungsbauteil ist.

12. Kühlvorrichtung nach Anspruch 10 oder 11, **dadurch gekennzeichnet, dass** der Matrixkörper (15) des Mikrostruktur-Wärmetauschers (5) mit dem Kühlbauteil über eine thermische Leitpaste (16) wärmeleitend in Kontakt steht.

13. Verfahren zur Herstellung eines Mikrostruktur-Wärmetauschers mit den Verfahrensschritten:
a.) Bereitstellen einer Hohlfaserstruktur (10),
b.) Bereitstellen von mindestens einem ersten Matrixteilkörper (14) und mindestens einem zweiten Matrixteilkörper (14), von denen mindestens einer elastisch und/oder plastisch formbar und gut wärmeleitend ist und
c.) Verpressen der Hohlfaserstruktur (10) und der Matrixteilkörper (14) zu dem Mikrostruktur-Wärmetauscher (5), wobei die Matrixteilkörper (14) zu einem die Hohlfaserstruktur (10) zumindest bereichsweise umgebenden Matrixkörper (15) geformt werden.

14. Verfahren nach Anspruch 13, **dadurch gekennzeichnet, dass** als erster und/oder zweiter Matrixteilkörper (14) eine Graphitfolie (14) eingesetzt wird.

15. Verfahren nach Anspruch 14, **dadurch gekennzeichnet, dass** die Graphitfolie (14) vor dem Verpressen mit einer der Hohlfaserstruktur (10) entsprechenden Negativstrukturierung versehen wird.

## Claims

1. Microstructured heat exchanger having at least one hollow fibre structure (10), through which a liquid or a gas flows, and at least one matrix body (15), which surrounds the hollow fibre structure (10) at least in regions, the matrix body (15) being a graphite body, **characterized in that** the matrix body (15) is a graphite body formed from pressed graphite.

2. Microstructured heat exchanger according to Claim 1, **characterized in that** the matrix body is a graphite body formed from sheets (14) of expanded graphite which have been pressed together.

3. Microstructured heat exchanger according to Claim 2, **characterized in that** the graphite sheets (14) which have been pressed together are elastically and/or plastically formable and are between 250 µm and 3 mm thick.

4. Microstructured heat exchanger according to Claim 1 or 2, **characterized in that** the matrix body (15) is of areal design and is between 500 µm and 5 mm thick.

5. Microstructured heat exchanger according to Claim 1, **characterized in that** the hollow fibre structure (10) is a metallic hollow fibre structure.

6. Microstructured heat exchanger according to Claim 5, **characterized in that** the hollow fibre structure (10) is an arrangement of tubes (13) which are in gas-permeable or liquid-permeable communication with at least one feed line (12) and at least one discharge line (11).

7. Microstructured heat exchanger according to Claim 6, **characterized in that** the tubes (13) are in a regular arrangement.

8. Microstructured heat exchanger according to Claim 6 or 7, **characterized in that** the wall thickness of the tubes (13) of the hollow fibre structure (10) is between 100 nm and 50 µm, in particular between 500 nm and 5 µm.

9. Microstructured heat exchanger according to Claim 6, 7 or 8, **characterized in that** the mean spacing of the tubes (13) of the hollow fibre structure (10) is between 5 µm and 10 mm, in particular between 20 µm and 200 µm.

10. Cooling device having a microstructured heat exchanger (5) according to one of the preceding claims, the matrix body (15) being in thermally conductive contact with a cooling component.

11. Cooling device according to Claim 10, **characterized in that** the cooling component is a cooling plate (17) or an electronic power component.

12. Cooling device according to Claim 10 or 11, **characterized in that** the matrix body (15) of the microstructured heat exchanger (5) is in thermally conductive contact with the cooling component via a thermally conductive paste (16).

13. Process for producing a microstructured heat exchanger, comprising the process steps of:
a.) providing a hollow fibre structure (10),
b.) providing at least one first matrix part-body (14) and at least one second matrix part-body (14), at least one of which is elastically and/or plastically formable and has a good thermal conductivity, and
c.) pressing the hollow fibre structure (10) and the matrix part-bodies (14) to form the microstructured heat exchanger (5), the matrix part-bodies (14) being shaped to form a matrix body (15) which surrounds the hollow fibre structure (10) at least in regions.

14. Process according to Claim 13, **characterized in that** a graphite sheet (14) is used as the first and/or second matrix part-body (14).

15. Process according to Claim 14, **characterized in that** the graphite sheet (14) is provided with a negative structuring which corresponds to the hollow fibre structure (10) prior to the pressing operation.

## Revendications

1. Echangeur de chaleur à microstructure ayant au moins une structure à fibres creuses (10) traversée par un liquide ou un gaz, et au moins un corps de matrice (15) entourant au moins partiellement la structure à fibres creuses (10), le corps de matrice (15) étant un corps de graphite,
**caractérisé en ce que**
le corps de matrice (15) est un corps de graphite en graphite comprimé.

2. Echangeur de chaleur à microstructure selon la revendication 1,
**caractérisé en ce que**
le corps de matrice est un corps de graphite réalisé à partir de feuilles de graphite (14) en graphite expansé, comprimées les unes avec les autres.

3. Echangeur de chaleur à microstructure selon la revendication 2,
**caractérisé en ce que**
les feuilles de graphite (14) comprimées les unes avec les autres sont déformables élastiquement et/ou plastiquement et présentent une épaisseur comprise entre 250 µm et 3 mm.

4. Echangeur de chaleur à microstructure selon la revendication 1 ou 2,
**caractérisé en ce que**
le corps de matrice (15) présente une forme plane et une épaisseur comprise entre 500 µm et 5 mm.

5. Echangeur de chaleur à microstructure selon la revendication 1,
**caractérisé en ce que**
la structure à fibres creuses (10) est une structure métallique à fibres creuses.

6. Echangeur de chaleur à microstructure selon la revendication 5,
**caractérisé en ce que**
la structure à fibres creuses (10) est un ensemble de tubes (13) reliés à au moins une conduite d'entrée (12) et au moins une conduite de sortie (11) laissant passer un gaz ou un liquide.

7. Echangeur de chaleur à microstructure selon la revendication 6,
**caractérisé en ce que**
les tubes (13) sont disposés régulièrement.

8. Echangeur de chaleur à microstructure selon la revendication 6 ou 7,
**caractérisé en ce que**
l'épaisseur de paroi des tubes (13) de la structure à fibres creuses (10) est comprise entre 100 nm et 50 µm, notamment entre 500 nm et 5 µm.

9. Echangeur de chaleur à microstructure selon la revendication 6, 7 ou 8,
**caractérisé en ce que**
la distance moyenne des tubes (13) de la structure à fibres creuses (10) est comprise entre 5 µm et 10 mm, notamment entre 20 µm et 200 µm.

10. Dispositif de refroidissement avec échangeur de chaleur à microstructure (5) selon l'une quelconque des revendications précédentes, le corps de matrice (15) étant relié de manière thermoconductrice avec un composant de refroidissement.

11. Dispositif de refroidissement selon la revendication 10,
**caractérisé en ce que**
le composant de refroidissement est une plaque de refroidissement (17) ou un composant de puissance électronique.

12. Dispositif de refroidissement selon la revendication 10 ou 11,
**caractérisé en ce que**
le corps de matrice (15) de l'échangeur de chaleur à microstructure (5) est relié de manière thermoconductrice avec le composant de refroidissement par l'intermédiaire d'une pâte thermoconductrice (16).

13. Procédé de fabrication d'un échangeur de chaleur à microstructure comprenant les étapes opératoires suivantes :
a) Mise à disposition d'une structure à fibres creuses (10),
b) Mise à disposition d'au moins un premier corps partiel de matrice (14) et d'au moins un deuxième corps partiel de matrice (14) dont au moins un est déformable élastiquement et/ou plastiquement et bon conducteur de chaleur, et
c) Compression de la structure à fibres creuses (10) et des corps partiels de matrice (14) pour obtenir l'échangeur de chaleur à microstructure (5), les corps partiels de matrice (14) étant formés pour obtenir un corps de matrice (15) entourant la structure à fibres creuses (10) du moins partiellement.

14. Procédé selon la revendication 13,
**caractérisé en ce qu'**
on utilise une feuille de graphite (14) en tant que premier et/ou deuxième corps partiel de matrice (14).

15. Procédé selon la revendication 14,
**caractérisé en ce que**
la feuille de graphite (14) est munie avant la compression d'une structure négative correspondant à la structure à fibres creuses (10).
